# EUROPÄISCHE PATENTSCHRIFT

(11) **EP 1 473 128 B1**
(45) Veröffentlichungstag und Bekanntmachung des Hinweises auf die Patenterteilung: **20.01.2010**
(21) Anmeldenummer: 04006777.9
(22) Anmeldetag: 20.03.2004
(51) Int. Cl.: B28B 21/26, B28B 21/94

(54) **Verfahren und Verwendung einer Vorrichtung zur Herstellung von mehrschichtigen Betonrohren**
Method and use of an apparatus for producing multilayered concrete pipes
Procédé et utilisation d'un dispositif de fabrication de tuyaux multicouches en béton

(30) Priorität: 31.03.2003 DE 10314722
(43) Veröffentlichungstag der Anmeldung: 03.11.2004
(73) Patentinhaber: Schlosser-Pfeiffer GmbH, 65322 Aarbergen (DE)
(72) Erfinder: Rupietta, Bertram, 46047 Oberhausen (DE); Schiller, Gunther, 65582 Diez (DE); Becker, Günter, 65322 Aarbergen (DE)
(74) Vertreter: KEIL & SCHAAFHAUSEN Patentanwälte

(56) Entgegenhaltungen:
- EP-A- 0 388 347
- CH-A- 383 861
- DE-C- 154 155
- DE-C- 406 133
- SU-A1- 804 455
- US-A- 1 355 913
- US-A- 3 632 270
- US-A- 4 690 631
- DATABASE WPI Section PQ, Week 198147 Derwent Publications Ltd., London, GB; Class P64, AN 1981-M1304D XP002351690 -& SU 806 427 A (MOSC ENG-CONS INST) 25. Februar 1981 (1981-02-25)

## Beschreibung

Die Erfindung betrifft die Verwendung einer Vorrichtung zur Herstellung eines mehrschichtigen Betonrohres mit einem derartigen Verdichtungswerkzeug sowie ein Verfahren zur Herstellung eines mehrschichtigen Betonrohres.

Derartige Betonrohre werden bspw. für die kommunale und industrielle Abwasserkanalisation eingesetzt. Dabei erfüllt die Wand eines derartigen Rohres verschiedene Funktionen. So muss die Wand des Rohres einerseits die statischen und dynamischen Belastungen, die von außen wirken, aufnehmen. Andererseits ist die Innenfläche dem zu transportierenden Medium ausgesetzt. Daher sind für die Innenfläche häufig spezielle Eigenschaften, wie z.B. Abriebfestigkeit, Säurebeständigkeit, Feuerfestigkeit oder dgl., gefordert. Es ist daher sinnvoll die Wand des Rohres aus mehreren Schichten herzustellen, wobei sich die Schichten durch ihre Eigenschaften voneinander unterscheiden. Dabei ist es bekannt, derartige Betonrohre mit einer inneren Schicht aus einer säurebeständigen Betonmischung auszukleiden, die die Widerstandsfähigkeit der Betonrohre erhöht. Da säurebeständige Betonmischungen erheblich teurer als herkömmliche Betonmischungen sind, wird nur eine sehr dünne Schicht des säurebeständigen Betons zur Auskleidung der Innenseite von Betonrohren eingesetzt.

Diese dünne Schicht aus säurebeständigem Beton wird herkömmlicherweise in einem Schleuderverfahren aufgebracht, bei welchem die säurebeständige Betonmischung in ein horizontal liegendes Rohr eingebracht wird. Der Arbeitsschritt des Schleuderns muss dabei so lange ausgeführt werden, bis der Beton wenigstens teilweise ausgehärtet ist, damit das Rohr in horizontaler Lage aus der Form entnommen werden kann, ohne beschädigt zu werden. Da die horizontale Rohrherstellung sehr zeitaufwendig ist, werden einschichtige Rohre häufig auch in vertikalen Herstellungsverfahren mit einem Presskopf oder dgl. produziert. Bei vertikal hergestellten Rohren werden auf die Innenfläche nachträglich Anstriche aufgetragen, oder sog. Inliner aus Kunststoff eingebaut. Der Einbau dieser teilweise sehr teuren Beschichtungen erfordert zusätzliche Fertigungsschritte. Außerdem besteht zwischen den Schichten keine innere, d.h. chemische Verbindung, so dass sich diese Schichten im Laufe der Zeit ggf. ablösen können.

Um Betonrohre mit unterschiedlichen Innendurchmessern herzustellen, ist bspw. aus der US 4,690,631 ein Verdichtungswerkzeug bekannt, dessen Pressrollen über einen Verstellhebel in ihrer radialen Ausrichtungen verstellt werden können. Hierzu ist es erforderlich, dass ein den Verstellhebel fixierender Gewindebolzen aus einem Gewindeloch herausgeschraubt und nach Verstellung des Verstellhebels in ein anderes Gewindeloch eingeschraubt wird. Die Verstellung der Pressrollen ist zeitaufwändig und folglich nicht während der Produktion von Rohren durchführbar. Dieses Dokument offenbart auch ein Verfahren zur Herstellung eines Betonrohres gemäß dem Oberbegriff des Anspruchs 1.

Aufgabe der vorliegenden Erfindung ist es daher, ein Verfahren der eingangs genannten Art bereitzustellen, mit welchen mehrlagige Betonrohre schneller und wirtschaftlicher hergestellt werden können, wobei insbesondere die Verbindung der einzelnen Lagen untereinander verbessert wird.

Diese Aufgabe wird erfindungsgemäß mit einem Verfahren nach Anspruch 1 gelöst. Hierzu kann die wenigstens eine Verteiler- oder Pressrolle und/oder der wenigstens eine Press- oder Glättkolben über eine Verstelleinrichtung derart mit der angetriebenen Achse verbunden sein, dass der Abstand der äußeren Manteilfläche zu der angetriebenen Achse veränderbar ist. Die Verstelleinrichtung ermöglicht somit den bspw. durch die Verteilerrollen oder -kufen oder die Pressrollen beschriebenen Durchmesser des Verdichtungswerkzeuges definiert zu verändern, um Betonrohre mit verschiedenen Innendurchmessern mit demselben Verdichtungswerkzeug zu fertigen. Da es zur Betätigung der Verstelleinrichtung nicht erforderlich ist, das Verdichtungswerkzeug aus dem Formmantel herauszufahren, kann mit dem erfindungsgemäßen Verdichtungswerkzeug ein zwei- oder mehrschichtiges Betonrohr ohne einen Werkzeugwechsel gefertigt werden. So ist es aufgrund der radialen Verstellbarkeit des Verdichtungswerkzeuges möglich, zunächst die äußere Schicht des Betonrohres mit größerem Innendurchmesser herzustellen und nach einer Reduzierung des Durchmessers des Verdichtungswerkzeuges die innere Schicht des Betonrohres mit kleinerem Innendurchmesser aufzutragen. Die radiale Verstellung des Verdichtungswerkzeuges zur Durchmesserveränderung erfolgt dabei, indem der Abstand zwischen der angetriebenen Achse und den äußeren Mantelflächen der Rollen, Kufen oder dgl. variiert wird.

Die Verstelleinrichtung kann eine Kulissenführung, welche sich in einer gekrümmten oder geraden Bahn zwischen zwei Punkten mit verschiedenem Abstand von der angetriebenen Achse erstreckt, und einen in der Kulissenführung gleitenden Kulissenstein aufweisen. Die angetriebene Achse kann dabei mit einer Scheibe oder dgl. verbunden sein, in welcher ein Langloch als Kulissenführung ausgebildet ist. Der Lagerzapfen einer Verteiler- oder Pressrolle bzw. eines Glättkolbens gleitet dabei als ein Kulissenstein in dem Langloch. Durch die Drehung des Verdichtungswerkzeuges um die angetriebene Achse wird die Rolle bzw. der Kolben in seine in Drehrichtung hintere Position in der Kulissenführung gedrängt. Durch eine Umkehr der Drehrichtung des Verdichtungswerkzeuges um die angetriebene Achse kann die Rolle bzw. Kufe in die andere Endposition der Kulissenführung gedrängt werden, welche im Vergleich zu der ersten Position einen anderen Abstand zu der angetriebenen Achse hat, so dass der Durchmesser des Verdichtungswerkzeuges durch eine Umkehr seiner Drehrichtung veränderbar ist.

Die Umkehr der Drehrichtung des Verdichtungswerkzeuges zwischen zwei Bearbeitungsschritten kann alternativ auch bei einer Verstelleinrichtung zur Veränderung des Durchmessers des Verdichtungswerkzeuges eingesetzt werden, wenn die Verstelleinrichtung durch einen in Bezug zu der angetriebenen Achse exzentrisch gelagerten Schwenkhebel gebildet ist. Dieser Schwenkhebel ist an seinem der Lagerung abgewandten Ende mit der wenigstens einen Verteiler- oder Pressrolle und/oder dem wenigstens einen Press- oder Glättkolben verbunden und zwischen zwei Punkten mit verschiedenem Abstand von der angetriebenen Achse verschwenkbar. Die die Schwenkbewegung des Hebels beschränkenden Anschlagpunkte können dabei derart angeordnet sein, dass eine Verschmutzung der Verstelleinrichtung durch die Betonmischungen weitgehend vermieden wird, so dass keine Beeinträchtigungen der exakten Einstellbarkeit des Durchmessers des Verdichtungswerkzeuges im Betrieb auftreten.

Weiter kann es vorgesehen sein, dass die Verstelleinrichtung wenigstens einen elektrisch, hydraulisch oder pneumatisch betätigbaren Antriebsmotor aufweist, welcher der wenigstens einen Verteiler- oder Pressrolle und/oder dem wenigstens einen Press- oder Glättkolben zur Verstellung zugeordnet ist. Dieser Antriebsmotor, bspw. ein Linearstellglied, kann sämtliche Rollen und/oder Kolben des Verdichtungswerkzeuges zentral verstellen oder einzelnen oder mehreren Rollen oder Kolben zugeordnet sein.

Vorzugsweise erfolgt die Energieversorgung des Antriebsmotors durch die angetriebene Achse, welche aus wenigstens zwei koaxial und ineinanderliegenden Hohlwellen gebildet ist. Dabei führt eine elektrische, hydraulische oder pneumatische Leitung durch die innere Hohlwelle zu der Verstelleinrichtung.

Alternativ hierzu ist es auch möglich, dass die angetriebene Achse durch zwei koaxiale, ineinanderliegende Hohlwellen gebildet ist, wobei in der inneren Hohlwelle eine weitere Welle zum Antrieb der Verstelleinrichtung vorgesehen ist.

Wenn die Verstellung der Verteiler- oder Pressrolle durch die durch eine Änderung der Rotationsrichtung hervorgerufene Reaktionskraft zwischen der Rolle und dem Betonrohr erzeugt wird, kann eine durch die als Welle ausgebildete Achse zugeführte Leistung für andere Funktionen genutzt werden. So ist es beispielsweise möglich, damit das Verteiler- oder Presswerkzeug mittels Druckluft oder dgl. zu reinigen oder es kann eine zusätzliche Arretierung der Rollen in einer Endlage erfolgen.

Um eine besonders glatte Innenwand und eine homogene Betonverteilung in den Wänden der zu fertigenden Rohre zu erzielen, kann das Verdichtungswerkzeug einen Verteiler mit mehreren, im Wesentlichen radial wirkenden Verteilerrollen oder Verteilerkufen, einen Verdichter mit mehreren, im Wesentlichen radial wirkenden Pressrollen oder Verdichterkufen und ein Glättwerkzeug aufweisen. Der in den Formmantel eingefüllte Beton wird dabei zunächst durch die Verteilerrollen des Verteilers gleichmäßig in dem Formmantel verteilt und vorverdichtet, so dass eine ggf. vorgesehene Bewehrung oder Armierung von der Betonmischung eingeschlossen wird. Die Pressrollen des Verdichters verdichten die Betonmischung dabei soweit, dass der gewünschte Innendurchmesser des Betonrohres entsteht. Anschließend wird die Oberfläche durch das Glättwerkzeug, welches vorzugsweise als ein zylindrischer Kolben ausgeführt und unterhalb des Verdichtungswerkzeuges angeordnet ist, nachgearbeitet. Alternativ zu dem beschriebenen Verdichtungswerkzeug können anstelle der Rollen auch radial angeordnete Gleitkufen die Verteilung und Verdichtung des Materials übernehmen.

Das Entstehen von Torsionsmomenten bei der Herstellung des Betonrohres mit einem Presskopf kann dadurch vermieden werden, dass der Verteiler des Presskopfes in entgegengesetzter Richtung zu dem Verdichter um die Längsachse des Formmantels rotiert. Der Verdichter und der Verteiler können ggf. mit unterschiedlichen Geschwindigkeiten rotieren. Dabei ist die Geschwindigkeit des Verteilers in der Regel deutlich höher als die des Verdichters mit den Pressrollen und dem Glättkolben. Auf diese Weise werden auch ggf. in dem Betonrohr vorgesehene Bewehrungen oder Armierungen während der Verdichtung des Betongemisches nicht verdreht, so dass sie in ihrer vorgesehenen Position bleiben.

Gemäß einem weiteren Ausführungsbeispiel kann an dem Verdichtungswerkzeug oberhalb des Glättwerkzeuges ein Sprühkopf zum Verteilen und Verdichten von Betonmischungen angeordnet sein. Durch Fliehkräfte, die aufgrund der rotierenden Bewegung des Sprühkopfes entstehen, kann z. B. die zweite Betonmischung für die innere Schicht des Betonrohres verteilt werden. Durch die Aufprallgeschwindigkeit des gesprühten Materials auf die Innenfläche der ersten Betonschicht wird die zweite Betonmischung zumindest teilweise verdichtet und die Verbindung zu der ersten Betonschicht wird verbessert. Folglich kann auf einen weiteren Verteiler und/oder auf einen zusätzlichen Verdichter verzichtet werden.

Eine Vorrichtung zur Herstellung eines mehrschichtigen, insbesondere zweischichtigen Betonrohres umfasst bspw. wenigstens einen Ständer, in welchem ein antreibbares Verdichtungswerkzeug gelagert ist, wenigstens eine Drehscheibe, auf der mehrere Formmäntel vertikal stehend taktweise in den Ständer einschwenkbar sind, und wenigstens eine Beschickungsanlage zum Einfüllen wenigstens einer Betonmischung in einen der Formmäntel. Vorzugsweise sind jedoch einem Ständer wenigstens zwei Beschickungsanlagen zugeordnet, so dass unterschiedliche Betonmischungen in demselben Ständer verarbeitet werden können.

Es wird bevorzugt, wenn wenigstens eine der Beschickungsanlagen ein Betonsilo mit zugeordnetem Füllband aufweist. Alternativ oder zusätzlich hierzu kann die Beschickungsanlage auch durch eine Betonpumpe mit einem Pumpenschlauch gebildet sein. Insbesondere für die Zufuhr der zweiten, bspw. feuer- und/oder säurebeständigen Betonmischung, von der nur ein geringerer Volumenanteil zur Herstellung eines mehrschichtigen Betonrohres benötigt wird, kann die Verwendung einer Betonpumpe ausreichend sein.

Das erfindungsgemäße Verfahren zur Herstellung eines mehrschichtigen, insbesondere zweischichtigen Betonrohres weist die folgenden Schritte auf: zunächst wird ein im Wesentlichen vertikal stehender Formmantel in einen Ständer eingeschwenkt und der Formmantel mit einer ersten Betonmischung aus einer ersten Beschickungsanlage befüllt. Diese erste Betonmischung wird dann in dem Formmantel durch ein rotierendes und vertikal verfahrbares Verdichtungswerkzeug verteilt und verdichtet, sowie ggf. die Innenfläche geglättet. Vor dem Entformen des Betonrohres wird mittels einer zweiten Beschickungsanlage eine zweite Betonmischung in den im Wesentlichen vertikal stehenden Formmantel eingefüllt. Zudem wird der Durchmesser des Verdichtungswerkzeuges reversibel verkleinert, so dass die zweite Betonmischung mit dem Verdichtungswerkzeug verteilt und verdichtet sowie ggf. die Innenfläche geglättet werden kann, bevor das Betonrohr aus dem Ständer herausgeschwenkt und entformt wird. Dieses erfindungsgemäße Verfahren zeichnet sich dadurch aus, dass weder ein Wechsel des Verdichtungswerkzeuges noch ein Transport des äußeren Teils des mehrschichtigen Rohres zusammen mit dem Formmantel in einen weiteren Ständer erforderlich ist. Vielmehr kann das Verdichtungswerkzeug selbst vor dem Einbringen der zweiten Betonmischung innerhalb des Formmantels in seiner Größe verändert werden. Nach dem Herausschwenken und Entformen des Betonrohres wird der Durchmesser des Verdichtungswerkzeuges dann zum Verteilen und Verdichten der ersten Betonmischung eines neuen Betonrohres wieder reversibel vergrößert.

Vorzugsweise wird nach dem Verteilen und Verdichten der ersten Betonmischung die Rotationsrichtung des Verdichtungswerkzeuges geändert. Auf diese Weise ist es möglich, in einer Kulissenführung verschiebbare oder an einem schwenkbaren Hebel gelagerte Werkzeuge in ihrer radialen Ausrichtung zu der angetriebenen Achse zu verändern, so dass der Durchmesser des Verdichtungswerkzeuges angepasst wird. Alternativ oder zusätzlich hierzu ist es auch möglich, die Rotationsgeschwindigkeit des Verdichtungswerkzeuges nach dem Verteilen und Verdichten der ersten Betonmischung zu ändern. Auf diese Weise kann der Durchmesser des Verdichtungswerkzeuges bspw. infolge von Fliehkräften variiert werden.

Im Folgenden wird die Erfindung anhand von Ausführungsbeispielen und unter Bezugnahme auf die Zeichnung näher erläutert.

Es zeigen schematisch: .
- Fig. 1: ein Verdichtungswerkzeug nach einer ersten Ausführungsform der Erfindung,
- Fig. 2: ein Verdichtungswerkzeug nach einer zweiten Ausführungsform der Erfindung,
- Fig. 3: ein Verdichtungswerkzeug nach einer dritten Ausführungsform der Erfindung,
- Fig. 4: ein Verdichtungswerkzeug nach einer vierten Ausführungsform der Erfindung, und
- Fig. 5: eine Schnittansicht eines Rohres während der Herstellung.

In den Figuren 1 bis 4 ist ein Verdichtungswerkzeug durch eine kreisförmige Scheibe 1 angedeutet, welche mit einer angetriebenen Achse 2 verbunden ist. Auf der Scheibe 1 ist eine der Ausführungsform gemäß Fig. 1 als Langloch ausgebildete Kulissenführung 3 vorgesehen. Ein Lagerzapfen 4, welcher eine Pressrolle 5 trägt, ist in der Kulissenführung 3 verschiebbar gelagert. Auf diese Weise ist die Pressrolle 5 gemeinsam mit dem Lagerzapfen 4 zwischen der in Fig. 1 mit durchgezogenen Linien gekennzeichneten ersten Stellung mit kleinerem Durchmesser in eine gestrichelt angedeutete zweite Stellung mit größerem Durchmesser überführbar.

Die beiden Endpunkte der Kulissenführung 3 weisen einen unterschiedlichen Abstand zu der angetriebenen Achse 2 auf. Das Zentrum des Lagerzapfens 4 beschreibt bei einer Umdrehung der Scheibe 1 um die Achse 2 in seiner ersten Stellung einen in den Figuren mit Dₖ₁ gekennzeichneten Kreis. Nach einer durch die Pfeile in Fig. 1 angedeuteten Verschiebung des Lagerzapfens 4 in die gestrichelt dargestellte zweite Position beschreibt das Zentrum des Lagerzapfens bei Rotation der Scheibe 1 einen Kreis Dₖ₂, dessen Durchmesser größer als der des Kreises Dₖ₁ ist. Auf diese Weise verändert sich auch die Größe der von den Außenflächen der Pressrolle 5 bei einer Umdrehung des Verdichtungswerkzeuges beschriebenen Kreise D_{R1} und D_{R2}. Damit lassen sich bei der Herstellung eines Betonrohres unterschiedliche Wandstärken mit einem Verdichtungswerkzeug fertigen, ohne dass hierfür ein Werkzeugwechsel erforderlich wäre.

Bei dem in Fig. 1 darstellten Verdichtungswerkzeug erfolgt die Verstellung der Pressrolle 5 in der Kulissenführung 3 durch eine Reaktionskraft. Bei Rotation der Scheibe 1 im Betrieb gegen den Uhrzeigersinn ergibt sich durch den Kontakt mit der Innenwand des Betonrohres, eine Reaktionskraft an der Pressrolle 5, die diese in die mit durchgezogenen Linien gekennzeichnete erste Stellung drängt, in welcher die Rolle 5 dichter an der angetriebenen Achse 2 liegt. Durch eine Änderung der Drehrichtung ergibt sich durch den Kontakt mit der Innenwand des Betonrohres eine entgegensetzte Reaktionskraft, die die Pressrolle 5 mit dem Lagerzapfen 4 in die in der Figur gestrichelt dargestellte andere Endlage der Kulissenführung 3 verschiebt. Auf diese Weise wird der Durchmesser der von der äußeren Mantelfläche der Pressrollen bei Rotation des Verdichtungswerkzeuges beschriebene Kreis D_{R1} allein durch die Änderung der Drehrichtung in D_{R2} vergrößert.

In der Darstellung nach Fig. 2 ist die Pressrolle 5 ebenfalls auf einem in einer Kulissenführung 3 verschiebbaren Lagerzapfen 4 derart drehbar angeordnet, dass die Größe des bei einer Rotation des Verdichtungswerkzeuges von der äußeren Mantelfläche der Pressrolle beschriebenen Kreises veränderbar ist. Die Verstellung der Pressrolle zwischen den beiden mit durchgezogenen Linien bzw. gestrichelt dargestellten Positionen erfolgt bei dieser Ausführungsform allerdings nicht ausschließlich über die Änderung der Rotationsrichtung des Verdichtungswerkzeuges sondern kann alternativ oder zusätzlich hierzu durch ein bspw. an dem Lagerzapfen 4 angreifendes Linearstellglied 6 erfolgen. Auf diese Weise wird es ermöglicht, den Durchmesser des von der Außenfläche der Pressrolle 5 bei Rotation beschriebenen Kreises stufenlos einzustellen.

Eine weiteres Verdichtungswerkzeug ist in Fig. 3 dargestellt. Auf dem scheibenartigen Verdichtungswerkzeug 1 ist exzentrisch zu der angetriebenen Achse 2 ein Hebel 7 um einen Lagerpunkt 8 verschwenkbar gelagert. Das der Lagerung 8 abgewandte Ende des Hebels 7 trägt den Lagerzapfen 4, auf welchem die Pressrolle 5 drehbar gelagert ist. Weiter sind auf der Scheibe 1 zwei Anschläge 9a und 9b angeordnet, die die Verschwenkbewegung des Hebels 7 begrenzen. Die Anschläge 9a und 9b sind dabei derart auf der Scheibe 1 positioniert, dass bei Anlage des Hebels 7 an die beiden Anschläge die Größe der bei Rotation des Verdichtungswerkzeuges durch die Mantelfläche der Pressrolle 5 beschriebenen Kreise D_{R1} und D_{R2} verschieden sind.

Wie bereits oben unter Bezugnahme auf Fig. 1 erläutert, wirken bei einer Rotation des Verdichtungswerkzeuges 1 durch den Kontakt der äußeren Mantelfläche der Pressrolle 5 mit der Innenwand des Betonrohres in Abhängigkeit der Drehrichtung des Verdichtungswerkzeuges unterschiedlich gerichtete Reaktionskräfte. Durch diese Reaktionskräfte wird der Hebel 7 zwischen den beiden in Fig. 3 mit durchgezogenen Linien bzw. gestrichelt dargestellten Stellungen, die durch die Anschläge 9a und 9b definiert sind, verschwenkt. Somit lassen sich ohne einen Wechsel des Verdichtungswerkzeuges allein durch die Änderung der Drehrichtung Betonrohre mit unterschiedlicher Wandstärke bzw. mit unterschiedlichem Innendurchmesser herstellen.

Der Aufbau des in Fig. 4 dargestellten Verdichtungswerkzeuges entspricht im Wesentlichen dem der Ausführungsform nach Fig. 3. Der Hebel 7 bzw. der Lagerzapfen 4 sind bei dieser Ausführungsform jedoch mit dem oben unter Bezugnahme auf Fig. 2 erläuterten Linearstellglied 6 derart verbunden, dass der Hebel 7 unabhängig von der Drehrichtung des Verdichtungswerkzeuges 1 durch das Linearstellglied 6 verschwenkbar ist. Auf diese Weise lässt sich der Abstand zwischen der mit einer Innenwand eines Betonrohres in Kontakt tretenden Mantelfläche der Pressrolle 5 und der angetriebenen Achse 2 des Verdichtungswerkzeuges 1 stufenlos einstellen.

In Fig. 5 sind zwei Fertigungsschritte bei der Herstellung eines zweischichtigen Betonrohres 10 dargestellt, wobei die rechte Hälfte das Verdichten der ersten äußeren Schicht 10a mit dem Verdichtungswerkzeug 1 in seiner in den Figuren 1 bis 4 gestrichelt dargestellten zweiten Position zeigt, während in der linken Hälfte von Fig. 5 das Auftragen der zweiten, inneren Schicht 10b in der in den Figuren 1 bis 4 in durchgezogenen Linien dargestellten ersten Stellung des Verdichtungswerkzeuges darstellt.

Das Verdichtungswerkzeug umfasst zusätzlich zu der bereits in den Figuren 1 bis 4 dargestellten Pressrolle 5 vertikal darüber angeordnete Verteilerrollen 11, die ebenfalls drehbar auf Lagerzapfen 12 gelagert sind, sowie einen unterhalb der Pressrolle 5 angeordneten Glättkolben 13. Abweichend von der Darstellung der Figuren 1 bis 4 können in dem Verdichtungswerkzeug mehrere Pressrollen 5 und mehrere Verdichterrollen 11 vorgesehen sein, die jeweils - wie auch der Glättkolben 13 oder Segmente des Glättkolbens 13 - einzeln durch eine oben unter Bezugnahme auf die Figuren 1 bis 4 beschriebene Verstellvorrichtung in unterschiedlichen Abständen zu der angetriebenen Achse 2 positionierbar sind.

Die Herstellung des zweischichtigen Betonrohres 10 erfolgt in einem vertikal stehenden Formmantel 14, in welchen zunächst ggf. durch die antreibbare Achse 2 Beton zur Herstellung der äußeren Schicht 10a eingebracht wird. Das Verdichtungswerkzeug befindet sich zu Beginn der Herstellung des Betonrohres in einer vollständig in den Formmantel 14 eingefahrenen Stellung, in welcher die Verteilerrollen 11 etwa am unteren Ende des Formmantels 14 positioniert sind. Die Verteilerrollen 11, die Pressrollen 5 sowie der Glättkolben 13 befinden sich in der in den Figuren 1 bis 4 gestrichelt dargestellten zweiten Stellung, so dass der durch die Mantelflächen der Pressrollen 5 bei einer Rotation des Verdichtungswerkzeuges um die Achse 2 beschriebene Kreis dem in den Figuren 1 bis 4 gestrichelt dargestellten Kreis D_{R2} entspricht. Gleichzeitig mit dem Einfüllen der Betonmischung wird das Verdichtungswerkzeug durch die angetriebene Achse 2 in Rotation versetzt und vertikal nach oben aus dem Formmantel 4 herausgezogen. Hierbei verteilen zunächst die Verteilerrollen 11 die Betonmischung gleichmäßig an der Innenwand des Formmantels 14, wobei eine Vorverdichtung des Betons erfolgen kann. Durch die Pressrollen 5, die vorzugsweise in entgegengesetzter Richtung zu den Verteilerrollen 11 um die Achse 2 rotieren, wird der Beton weiter verdichtet. Der Glättkolben 13 glättet schließlich die innere Wandfläche der äußeren Schicht 10a des Betonrohres.

Zur Ausbildung der inneren Schicht 10b des Betonrohres 10 wird das Verdichtungswerkzeug wieder in seine untere Position in dem Formmantel 14 gefahren und die Verteilerrollen 11, die Pressrollen 5 sowie der Glättkolben 13 werden in der oben unter Bezugnahme auf die Figuren 1 bis 4 beschriebenen Weise in eine Stellung mit verringertem Abstand zu der drehbaren Achse 2 gebracht. Während oder nach dem Einbringen des Materials für die innere Schicht 10b des Betonrohres wird diese innere Schicht durch die Verteilerrollen 11, die Pressrollen 5 sowie den Glättkolben 13 wie oben beschrieben gefertigt. Anschließend kann das Betonrohr 10 aus dem Formmantel 14 entnommen werden.

### Bezugszeichenliste:

- 1: Scheibe (Verdichtungswerkzeug)
- 2: angetriebene Achse
- 3: Kulissenführung
- 4: Lagerzapfen
- 5: (Press-)Rolle
- 6: Linearstellglied
- 7: (Schwenk-)Hebel
- 8: Lagerung
- 9a, 9b: Anschlag
- 10: Betonrohr
- 10a: äußere Schicht
- 10b: innere Schicht
- 11: Verteilerrolle
- 12: Lagerzapfen
- 13: Glättkolben
- 14: Formmantel

## Patentansprüche

1. Verfahren zur Herstellung eines mehrschichtigen Betonrohres (10), mit folgenden Schritten:
- Einschwenken eines im Wesentlichen vertikal stehenden Formmantels (14) in einen Ständer,
- Befüllen des Formmantels (14) mit einer ersten Betonmischung (10a) mittels einer ersten Beschickungsanlage,
- Verteilen und Verdichten der Betonmischung in dem Formmantel (14) durch ein rotierendes und vertikal verfahrbares Verdichtungswerkzeug (5, 11, 13),
- Herausschwenken des im Wesentlichen vertikal stehenden Formmantels (14) aus dem Ständer und Entformen des Betonrohres (10),
**dadurch gekennzeichnet, dass** vor dem Entformen des Betonrohres (10) mittels einer zweiten Beschickungsanlage eine zweite Betonmischung (10b) in den im Wesentlichen vertikal stehenden Formmantel (14) eingefüllt und der Durchmesser des Verdichtungswerkzeugs (5, 11, 13) zum Verteilen und Verdichten der zweiten Betonmischung (10b) reversibel verkleinert wird.

2. Verfahren nach Anspruch 1, **dadurch gekennzeichnet, dass** nach dem Herausschwenken und Entformen des Betonrohres (10) der Durchmesser des Verdichtungswerkzeugs (5, 11, 13) zum Verteilen und Verdichten der ersten Betonmischung (10a) reversibel vergrößert wird.

3. Verfahren nach einem der Ansprüche 1 oder 2, **dadurch gekennzeichnet, dass** nach dem Verteilen und Verdichten der ersten Betonmischung (10a) die Rotationsrichtung des Verdichtungswerkzeuges (5, 11, 13) geändert wird.

4. Verfahren nach einem der Ansprüche 1 bis 3, **dadurch gekennzeichnet, dass** nach dem Verteilen und Verdichten der ersten Betonmischung (10a) die Rotationsgeschwindigkeit des Verdichtungswerkzeuges (5, 11, 13) geändert wird.

5. Verwendung eines Verdichtungswerkzeugs in einem Verfahren nach einem der vorhergehenden Ansprüche zur Herstellung eines mehrschichtigen Betonrohres (10) in einem Formmantel (14), wobei das Verdichtungswerkzeug wenigstens eine Verteiler- oder Pressrolle (5, 11) und/oder wenigstens einen Press- oder Glättkolben (13) aufweist, die bzw. der eine äußere Mantelfläche zur Formgebung einer Innenwand des Betonrohres (10) hat und um eine angetriebene Achse (2) rotiert, und wobei die wenigstens eine Verteiler- oder Pressrolle (5, 11) und/oder der wenigstens eine Press- oder Glättkolben (13) über eine Verstelleinrichtung (3; 6; 7) derart mit der angetriebenen Achse verbunden sind, dass der Abstand der äußeren Mantelfläche zu der angetriebenen Achse (2) veränderbar ist.

6. Verwendung nach Anspruch 5, **dadurch gekennzeichnet, dass** die Verstelleinrichtung eine Kulissenführung (3), welche sich in einer gekrümmten oder geraden Bahn zwischen zwei Punkten mit verschiedenem Abstand von der angetriebenen Achse (2) erstreckt, und einen in der Kulissenführung (3) gleitenden Kulissenstein (4) aufweist.

7. Verwendung nach Anspruch 5, **dadurch gekennzeichnet, dass** die Verstelleinrichtung einen in Bezug zu der angetriebenen Achse (2) exzentrisch gelagerten Schwenkhebel (7) aufweist, der mit der wenigstens einen Verteiler- oder Pressrolle (5, 11) und/oder dem wenigstens einen Press- oder Glättkolben (13) verbunden und dessen der Lagerung (8) abgewandtes Ende zwischen zwei Punkten (9a, 9b) mit verschiedenem Abstand von der angetriebenen Achse (2) verschwenkbar ist.

8. Verwendung nach Anspruch 5, **dadurch gekennzeichnet, dass** die Verstelleinrichtung wenigstens einen elektrisch, hydraulisch oder pneumatisch betätigbaren Antriebsmotor (6) aufweist, welcher der wenigstens einen Verteiler- oder Pressrolle (5, 11) und/oder dem wenigstens einen Press- oder Glättkolben (13) zur Verstellung zugeordnet ist.

9. Verwendung nach Anspruch 8, **dadurch gekennzeichnet, dass** die angetriebene Achse (2) durch wenigstens zwei koaxiale, ineinander liegende Hohlwellen gebildet ist und dass durch die innere Hohlwelle eine elektrische, hydraulische oder pneumatische Leitung zu der Verstelleinrichtung (3; 6; 7) führt.

10. Verwendung nach Anspruch 5, **dadurch gekennzeichnet, dass** die angetriebene Achse (2) durch zwei koaxiale, ineinander liegende Hohlwellen gebildet ist, wobei durch die innere Hohlwelle eine weitere Welle zum Antrieb der Verstelleinrichtung (3; 6; 7) geführt ist.

11. Verwendung nach einem der Ansprüche 5 bis 10, wobei das Verdichtungswerkzeug **gekennzeichnet ist durch** einen Verteiler mit mehreren im Wesentlichen radial wirkenden Verteilerrollen (11) oder Verteilerkufen, einen Verdichter mit mehreren im Wesentlichen radial wirkenden Pressrollen (5) oder Verdichterkufen und ein Glättwerkzeug (13).

12. Verwendung nach Anspruch 11, **dadurch gekennzeichnet, dass** der Verteiler (11) in entgegengesetzter Richtung zu dem Verdichter (5) und mit unterschiedlicher Geschwindigkeit um die angetriebene Achse (2) rotiert.

13. Verwendung nach einem der Ansprüche 5 bis 12, **gekennzeichnet durch** einen Sprühkopf zum Verteilen und Verdichten von Betonmischungen, der oberhalb des Glättwerkzeugs (13) angeordnet ist.

14. Verwendung nach seinem der Ansprüche 5 bis 13 in einer Vorrichtung zur Herstellung eines mehrschichtigen Betonrohres (10) mit wenigstens einem Ständer, in welchem ein antreibbares Verdichtungswerkzeug gelagert ist, wenigstens einer Drehscheibe, auf der mehrere Formmäntel (14) vertikal stehend taktweise in einen Ständer einschwenkbar sind, und wenigstens einer Beschickungsanlage zum Einfüllen wenigstens einer Betonmischung in einen der Formmäntel (14).

15. Verwendung nach Anspruch 14, **dadurch gekennzeichnet, dass** einem Ständer wenigstens zwei Beschickungsanlagen zugeordnet sind.

16. Verwendung nach Anspruch 15, **dadurch gekennzeichnet, dass** wenigstens eine der Beschickungsanlagen ein Betonsilo mit zugeordnetem Füllband aufweist.

17. Verwendung nach Anspruch 15 oder 16, **dadurch gekennzeichnet, dass** eine der Beschickanlagen eine Betonpumpe mit einem Pumpenschlauch aufweist.

## Claims

1. A method for producing a multi-layer concrete pipe (10) with the following steps:
- swivelling a moulding case (14) substantially standing vertically into a holder,
- filling of the moulding case (14) with a first concrete mix (10a) by means of a first charging system,
- distributing and compacting the concrete mix in the moulding case (14) through a rotating and vertically moveable compacting tool (5, 11, 13),
- swivelling the moulding case (14) substantially standing vertically out of the holder and demoulding of the concrete pipe (10),
**characterized in that** prior to the demoulding of the concrete pipe (10) by means of a second charging system a second concrete mix (10b) is filled into the moulding case (14) substantially standing vertically and the diameter of the compacting tool (5, 11, 13) is reversibly reduced for distributing and compacting the second concrete mix (10b).

2. The method according to Claim 1, **characterized in that** after the swivelling out and demoulding of the concrete pipe (10) the diameter of the compacting tool (5, 11, 13) for distributing and compacting the first concrete mix (10a) is reversibly enlarged.

3. The method according to any one of the Claims 1 or 2, **characterized in that** after the distributing and compacting of the first concrete mix (10a) the direction of rotation of the compacting tool (5, 11, 13) is changed.

4. The method according to any one of the Claims 1 to 3, **characterized in that** after the distributing and compacting of the first concrete mix (10a) the rotating speed of the compacting tool (5, 11, 13) is changed.

5. Use of a compacting tool in a method according to any one of the preceding claims for producing a multi-layer concrete pipe (10) in a moulding case (14), wherein the compacting tool comprises at least one distribution or pressure roller (5, 11) and/or at least one pressure or smoothing piston (13), which has an external lateral surface for moulding an inner wall of the concrete pipe (10) and rotates about a driven axle (2), and wherein the at least one distribution or pressure roller (5, 11) and/or the at least one pressure or smoothing piston (13) are connected with the driven axle via an adjusting device (3; 6; 7) in such a manner that the distance of the external lateral surface to the driven axle (2) is changeable.

6. The use according to Claim 5, **characterized in that** the adjusting device is a slotted guide (3) which extends in a curved or straight path between two points with different spacing from the driven axle (2) and comprises a sliding block (4) sliding in the slotted guide (3).

7. The use according to Claim 5, **characterized in that** the adjusting device comprises a swivelling lever (7) which with regard to the driven axle (2) is mounted eccentrically, which swivelling lever is connected with the at least one distribution or pressure roller (5, 11) and/or the at least one pressure or smoothing piston (13) and whose end facing away from the mounting (8) can be swivelled between two points (9a, 9b) with different spacing from the driven axle (2).

8. The use according to Claim 5, **characterized in that** the adjusting device comprises at least one electrically, hydraulically or pneumatically actuatable drive motor (6) which is assigned to the at least one distribution or pressure roller (5, 11) and/or the at least one pressure or smoothing piston (13) for adjustment.

9. The use according to Claim 8, **characterized in that** the driven axle (2) is formed through at least two coaxial hollow shafts located inside each other and that through the inner hollow shaft an electrical, hydraulic or pneumatic line leads to the adjusting device (3; 6; 7).

10. The use according to Claim 5, **characterized in that** the driven axle (2) is formed through 2 coaxial hollow shafts located inside each other, wherein a further shaft for driving the adjusting device (3; 6; 7) is fed through the inner hollow shaft.

11. The use according to any one of the Claims 5 to 10, with the compacting tool being **characterized by** a distributor with a plurality of distribution rollers (11) or distribution runners substantially acting radially, a compactor with a plurality of pressure rollers (5) or compaction runners substantially acting radially and a smoothing tool (13).

12. The use according to Claim 11, **characterized in that** the distributor (11) rotates in the opposite direction to that of the compactor (5) and with different speed about the driven axle (2).

13. The use according to any one of the Claims 5 to 12, **characterized** through a spray head for distributing and compacting concrete mixs which is arranged above the smoothing tool (13).

14. The use according to any one of the Claims 5 to 13 in a device for producing a multi-layer concrete pipe (10) with at least one holder, in which a drivable compacting tool is mounted, at least one turntable on which a plurality of vertically standing moulding cases (14) can be cyclically swung into a holder, and at least one charging system for filling at least one concrete mix into one of the moulding cases (14).

15. The use according to Claim 14, **characterized in that** a holder is assigned at least two charging systems.

16. The use according to Claim 15, **characterized in that** at least one of the charging systems comprises a concrete hopper with associated filling conveyor.

17. The use according to Claim 15 or 16, **characterized in that** one of the charging systems comprises a concrete pump with a pump hose.

## Revendications

1. Procédé pour la fabrication d'un tuyau multicouches en béton (10), comportant les étapes suivantes :
- insertion par pivotement d'un surmoule (14) dans un support,
- remplissage du surmoule (14) avec un premier mélange de béton (10a) au moyen d'un premier dispositif d'alimentation,
- répartition et compactage du mélange de béton dans le surmoule (14), à l'aide d'un outil de compactage (5, 11, 13) rotatif et verticalement déplaçable,
- retrait par pivotement du surmoule (14) disposé essentiellement verticalement hors du support, et démoulage du tuyau en béton (10),
**caractérisé en ce qu'**avant le démoulage du tuyau en béton (10), un deuxième mélange de béton (10b) est rempli dans le surmoule (14) disposé essentiellement verticalement, au moyen d'un deuxième dispositif d'alimentation, et **en ce que** le diamètre de l'outil de compactage (5, 11, 13) pour la répartition et le compactage du deuxième mélange de béton (10b) est réduit de manière réversible.

2. Procédé selon la revendication 1, **caractérisé en ce qu'**après le retrait par pivotement et le démoulage du tuyau en béton (10), le diamètre de l'outil de compactage (5, 11, 13) pour la répartition et le compactage du premier mélange de béton (10a) est agrandi de façon réversible.

3. Procédé selon l'une des revendications 1 ou 2,
**caractérisé en ce qu'**après la répartition et le compactage du premier mélange de béton (10a), le sens de rotation de l'outil de compactage (5, 11, 13) est modifié.

4. Procédé selon l'une des revendications 1 à 3,
**caractérisé en ce qu'**après la répartition et le compactage du premier mélange de béton (10a), la vitesse de rotation de l'outil de compactage (5, 11, 13) est modifiée.

5. Utilisation d'un outil de compactage dans un procédé selon l'une des revendications précédentes, pour la fabrication d'un tuyau multicouches en béton (10) dans un surmoule (14), dans lequel l'outil de compactage comporte au moins un rouleau de répartition ou de compactage (5, 11) et/ou au moins un piston de compactage ou de lissage (13), qui possèdent une enveloppe externe pour former une paroi interne du tuyau en béton (10) et qui tournent autour d'un axe entraîné (2), et dans lequel l'au moins un rouleau de répartition ou de compactage (5, 11) et/ou l'au moins un piston de compactage ou de lissage (13) sont reliés de telle manière avec l'axe entraîné par un dispositif de réglage (3, 6, 7), que l'espacement entre l'enveloppe externe et l'axe entraîné (2) est modifiable.

6. Utilisation selon la revendication 5, **caractérisée en ce que** le dispositif de réglage comporte un guidage à coulisse (3) s'étendant sur une voie courbe ou droite, entre deux points, avec un espacement différent par rapport à l'axe entraîné (2), ainsi qu'un coulisseau (4) glissant dans le guidage à coulisse (3).

7. Utilisation selon la revendication 5, **caractérisée en ce que** le dispositif de réglage comporte un levier pivotant (7), monté de façon excentrée par rapport à l'axe entraîné (2) et relié à l'au moins un rouleau de répartition ou de compactage (5, 11) et/ou à l'au moins un piston de compactage ou de lissage (13), et dont l'extrémité détournée du palier de montage (8) peut pivoter entre deux points (9a, 9b), avec un espacement différent par rapport à l'axe entraîné (2).

8. Utilisation selon la revendication 5, **caractérisée en ce que** le dispositif de réglage comporte au moins un moteur d'entraînement (6) actionnable de façon électrique, hydraulique ou pneumatique, qui est attribué à l'au moins un rouleau de répartition ou de compactage (5, 11) et/ou à l'au moins un piston de compactage ou de lissage (13).

9. Utilisation selon la revendication 8, **caractérisée en ce que** l'axe entraîné (2) est formé par au moins deux arbres creux coaxiaux, disposés l'un dans l'autre, et **en ce qu'**une ligne électrique, hydraulique ou pneumatique traverse l'arbre creux interne, jusqu'au dispositif de réglage (3, 6, 7).

10. Utilisation selon la revendication 5, **caractérisée en ce que** l'axe entraîné (2) est formé par deux arbres creux coaxiaux, disposés l'un dans l'autre, dans lequel un arbre supplémentaire, destiné à l'entraînement du dispositif de réglage (3, 6, 7), est introduit dans l'arbre creux interne.

11. Utilisation selon l'une des revendications 5 à 10, dans laquelle l'outil de compactage est **caractérisé par** un répartiteur avec plusieurs rouleaux de répartition (11) ou patins de répartition agissant essentiellement radialement, un compacteur avec plusieurs rouleaux de compactage (5) ou patins de compactage agissant essentiellement radialement, ainsi qu'un outil de lissage (13).

12. Utilisation selon la revendication 11, **caractérisé en ce que** le répartiteur (11) tourne dans le sens opposé par rapport au compacteur (5) et à une vitesse variable autour de l'axe entraîné (2).

13. Utilisation selon l'une des revendications 5 à 12, **caractérisée par** une tête de pulvérisation, destinée à la répartition et au compactage de mélanges de béton et disposée au-dessus de l'outil de lissage (13).

14. Utilisation selon l'une des revendications 5 à 13 dans un dispositif pour la fabrication d'un tuyau multicouches en béton (10), avec au moins un support, dans lequel est disposé un outil de compactage entraînable, au moins un disque rotatif, sur lequel plusieurs surmoules (14) disposés verticalement peuvent être insérés dans un support en cadence par pivotement, et au moins un dispositif d'alimentation pour le remplissage d'au moins un mélange de béton dans l'un des surmoules (14).

15. Utilisation selon la revendication 14, **caractérisée en ce qu'**au moins deux dispositifs d'alimentation sont attribués à un support.

16. Utilisation selon la revendication 15, **caractérisée en ce qu'**au moins l'un des dispositifs d'alimentation comporte un silo en béton avec une bande de remplissage attribuée.

17. Utilisation selon l'une des revendications 15 ou 16, **caractérisée en ce que** l'un des dispositifs d'alimentation comporte une pompe à béton avec un tube de pompe.
